# EUROPÄISCHE PATENTSCHRIFT

(11) **EP 1 030 816 B1**
(45) Veröffentlichungstag und Bekanntmachung des Hinweises auf die Patenterteilung: **09.01.2002**
(21) Anmeldenummer: 98961162.9
(22) Anmeldetag: 09.11.1998
(51) Int. Cl.: B66F 9/20

(54) **FLURFÖRDERZEUG, INSBESONDERE KOMMISSIONIERGERÄT**
INDUSTRIAL TRUCK, ESPECIALLY A COMMISSIONING DEVICE
CHARIOT DE MANUTENTION, EN PARTICULIER APPAREIL PREPARATEUR DES COMMANDES

(30) Priorität: 10.11.1997 DE 19749679
(43) Veröffentlichungstag der Anmeldung: 30.08.2000
(73) Patentinhaber: Steinbock GmbH, 85368 Moosburg (DE)
(72) Erfinder: HAACK, Wolfgang, D-21033 Hamburg (DE); NIEBUHR, Michael, D-22941 Bargteheide (DE)
(74) Vertreter: Tiesmeyer, Johannes, Dr.
(86) Internationale Anmeldenummer: EP9807145
(87) Internationale Veröffentlichungsnummer: WO9924349

(56) Entgegenhaltungen:
- EP-A- 0 555 025
- DE-C- 4 437 568
- US-A- 4 471 848
- US-A- 5 044 472

## Beschreibung

Die Erfindung betrifft ein Flurförderzeug, insbesondere Kommissioniergerät, als Fahrzeug mit einem steuerbaren Fahrantrieb, einem gesteuert an einem Hubgerüst vertikal bewegbaren Lastaufnahmemittel, einem - insbesondere gemeinsam mit dem Lastaufnahmemittel am Hubgerüst vertikal bewegbaren - Fahrerstand und einer vom Fahrerstand aus zu betätigenden Bedienungsarmatur zur Steuerung des Fahrantriebs und von Hubfunktionen des Lastaufnahmemittels, wobei die Bedienungsarmatur wenigstens zwei Funktionsbereiche aufweist, von denen ein erster zur hauptsächlichen Bedienung durch die linke Hand - und ein zweiter zur hauptsächlichen Bedienung durch die rechte Hand einer Bedienungsperson im Fahrerstand vorgesehen ist.

Flurförderzeuge der vorstehend genannten Art werden vielfältig eingesetzt, so auch als Kommissioniergeräte, bei denen eine Kabine mit Fahrerstand für eine Bedienungsperson an einem Hubgerüst vertikal verfahrbar ist. An der Vorderseite der Kabine ist ein Lastaufnahmemittel, beispielsweise ein in Fahrzeuglängsrichtung nach vorn weisendes Gabelpaar, angeordnet, das gemeinsam mit der Fahrerkabine - und zusätzlich relativ zur Fahrerkabine gesteuert vertikal bewegbar ist. Einer in der Kabine stehenden Bedienungsperson steht eine Bedienungsarmatur zur Verfügung, die Bedienungselemente zur Steuerung des Fahrantriebs und der Hubfunktionen sowie ggf. ein Lenkbetätigungsmittel aufweist. Die Bedienungsperson kann damit wahlweise Vorwärts-Fahrbetrieb oder Rückwärts-Fahrbetrieb einstellen, die Fahrgeschwindigkeit sowie den gemeinsamen Hub der Kabine und des Lastaufnahmemittels (Haupthub) und den Hub des Lastaufnahmemittels relativ zur Kabine (Zusatzhub) steuern, etwa um bestimmte Positionen an einem Regal in einem Warenlager anzusteuern, so daß die Bedienungsperson von der Kabine aus Waren aus dem Regal entnehmen und über eine vordere Brüstung der Kabine hinweg auf das Lastaufnahmemittel bzw. auf eine darauf aufgenommene Palette ablegen kann.

Bei bekannten Kommissioniergeräten der vorstehend genannten Art ist die Bedienungsarmatur in einem in Fahrzeuglängsrichtung hinteren Bereich der Kabine, nämlich an der Kabinenrückwand angebracht. Die Bedienungsperson steht dann bei der Steuerung des Fahrbetriebs oder des Hubbetriebs des Kommissioniergerätes so in der Kabine, daß der Körper der Bedienungsperson im wesentlichen zur Fahrzeugrückseite ausgerichtet ist. Das Hubgerüst und die Kabine haben nach hinten hin offene Bereiche, die der Bedienungsperson Geradeaussicht bei Rückwärtsfahrt ermöglichen. Die Hubfunktionen des Lastaufnahmemittels kann die Bedienungsperson beobachten, wenn sie - ausgehend von der vorstehend beschriebenen Körperhaltung - den Oberkörper bzw. den Kopf zur Vorderseite der Kabine hin wendet. Eine derartige Bedienungskonstellation kann dann sinnvoll sein, wenn im typischen Einsatz des Kommissioniergerätes längere Strecken ohne Zwischenstopp häufiger im Rückwärts-Fahrbetrieb als im Vorwärts-Fahrbetrieb zurückzulegen sind, wie dies etwa bei Rückwärtsfahrten in einem Regalgang mit fertiger Zusammenstellung einer Kommissionierung der Fall sein kann, nachdem die betreffenden Regalpositionen bei der Zusammenstellung der Kommissionierung schrittweise im Vorwärts-Fahrbetrieb angesteuert worden sind.

Ist jedoch bei einer anderen Einsatzsituation des Kommissioniergerätes der Vorwärts-Fahrbetrieb der Hauptfahrbetrieb, in dem beispielsweise regelmäßig höhere Fahrgeschwindigkeiten möglich sind, so ist die Anordnung der Bedienungsarmatur an der hinteren Seite der Fahrerkabine ergonomisch ungünstig, wodurch auch Sicherheitsaspekte berührt sind.

Aus einem Prospekt der Firma BT Products AB, Schweden, mit der Bezeichnung "BT Product Information PAL OM/OMW" aus dem Jahre 1996 ist ein Kommissioniergerät bekannt, bei dem die Bedienungsarmatur bzw. Bedienungskonsole insgesamt von der hinteren Innenseite der Kabine zur vorderen Innenseite der Kabine versetzt werden kann. Zur Bedienung der nach vorn hin versetzen Bedienungsarmatur steht die Bedienungsperson mit ihrem Körper nach vorn hin ausgerichtet in der Kabine. Die letztgenannte Bedienungskonstellation kann sinnvoll sein, wenn der Vorwärts-Fahrbetrieb der Hauptfahrbetrieb ist, also längere Fahrstrecken ohne Unterbrechung häufiger im Vorwärts-Fahrbetrieb als im Rückwärts-Fahrbetrieb zu überwinden sind.

Es gibt jedoch auch Einsatzsituationen, in denen häufig Fahrtrichtungswechsel und zwischendurch Huboperationen des Kommissioniergerätes erforderlich sind, etwa bei Suchfahrten in einem Regalgang bei der Zusammenstellung einer Kommissionierung aus zahlreichen Kleinteilen. In einem solchen Fall bietet keine der beiden vorstehend genannten Anordnungen optimale ergonomische Bedingungen für die Bedienungsperson bei der Steuerung des Kommissioniergerätes. Bei den häufig vorkommenden Fahrten in Richtung entgegengesetzt zu der Kabinenseite, an der die Bedienungsarmatur vorgesehen ist, hat die Bedienungsperson dann jedesmal eine Körperhaltung mit wesentlich nach hinten verdrehtem Oberkörper bzw. Kopf einzunehmen, um das Verhalten des Fahrzeugs in Fahrtrichtung beobachten und anzusteuernde Regalpositionen anvisieren zu können.

Der Erfindung liegt die Aufgabe zugrunde, ein Flurförderzeug, insbesondere Kommissioniergerät, der eingangs genannten Art bereitzustellen, welches vielfältigere Bedienungskonstellationen und somit ergonomischeres Arbeiten für die Bedienungsperson in unterschiedlichen Einsatzsituationen des Kommissioniergeräts ermöglicht.

Ausgehend von einem Flurförderzeug mit den eingangs genannten Merkmalen wird zur Lösung der Aufgabe erfindungsgemäß vorgeschlagen, daß die beiden Funktionsbereiche als voneinander separierbare Module ausgebildet sind, von denen wenigstens eines im Zugriffsbereich des Fahrerstandes zwischen wenigstens zwei Bedienungspositionen von einer Seite des Fahrerstandes zu einer anderen Seite des Fahrerstandes umsetzbar - und in jeder dieser Bedienungspositionen funktionsfähig einsetzbar ist.

Liegt beispielsweise eine Einsatzsituation vor, in der der Rückwärts-Fahrbetrieb der Hauptfahrbetrieb ist, in dem beispielsweise höhere Fahrgeschwindigkeiten möglich sind, so können beide Module der Bedienungsarmatur im hinteren Bereich des Fahrerstandes, vorzugsweise an der hinteren Wand einer Fahrerkabine, angeordnet sein.

Ist bei dem Flurförderzeug der Vorwärts-Fahrbetrieb der Hauptfahrbetrieb, so kann es zweckmäßig sein, beide Module im vorderen Bereich der Kabine anzuordnen.

Eine sehr interessante Möglichkeit ergibt sich jedoch dadurch, daß eines der Module im vorderen Bereich des Fahrerstandes und das andere Modul im hinteren Bereich des Fahrerstandes angeordnet werden kann. Zur Bedienung beider Module kann die Bedienungsperson nun quer zur Fahrzeuglängsrichtung im Fahrerstand stehen. Eine solche Körperhaltung ist bei bestimmten Einsatzsituationen des Flurförderzeugs in ergonomischer Hinsicht ein sehr guter Kompromiß, wenn beispielsweise bei Suchfahrten in einem Regalgang häufige Fahrtrichtungswechsel nach jeweils kurzen Fahrstrecken - und zahlreiche Hubbewegungen erforderlich sind. Die Bedienungsperson kann dann durch entsprechendes Ausrichten ihres Kopfes und ohne nennenswertes Verdrehen des Oberkörpers einen großen Sichtbereich einschließlich der beiden entgegengesetzten Fahrtrichtungen überblicken und Regalpositionen eines gegenüberliegenden Regals anvisieren.

Vorzugsweise sind beide Funktionsbereiche der Bedienungsarmatur zwischen zwei jeweiligen Bedienungspositionen umsetzbar, wobei die beiden Module zumindest in einigen vorbestimmten Kombinationen ihrer Bedienungspositionen so zueinander angeordnet und beabstandet sind, daß sie von einer Bedienungsperson durchschnittlicher Größe im Fahrerstand gleichzeitig betätigt werden können.

Gemäß einer bevorzugten Ausführungsform ist jedes umsetzbare Modul jeweils von einer der ersten Bedienungsposition zugeordneten und elektrische Anschlußmittel sowie mechanische Halterungsmittel für das Modul aufweisenden Anschlußstelle trennbar und an eine der zweiten Bedienungsposition zugeordneten zweiten Anschlußstelle elektrisch und mechanisch anschließbar. Hieraus ergben sich kurze Umbauzeiten, wobei das Umsetzen des Moduls bzw. der Module auf einfache Weise möglich ist. Die Anschlußstellen und die Module bilden vorzugsweise Stecksysteme mit selbsttätiger mechanischer Sicherungsverrastung.

Es kann im Rahmen der Erfindung vorgesehen sein, daß jede Anschlußstelle in bezug auf jedes der beiden umsetzbaren Module anschlußkompatibel ist, so daß die Vielfalt der möglichen Bedienungskonstellationen noch vergrößert werden kann.

Vorzugsweise enthält wenigstens einer der Funktionsbereiche der Bedienungsarmatur, insbesondere der erste Funktionsbereich, ein Lenkbetätigungsmittel, insbesondere Lenkrad, für ein lenkbares Laufrad des Flurförderzeugs, wobei der andere Funktionsbereich Mittel zur Umschaltung zwischen Vorwärtsantrieb und Rückwärtsantrieb des Flurförderzeugs enthält.

Ferner ist vorgesehen, daß wenigstens einer der Funktionsbereiche, insbesondere der zweite Funktionsbereich, Mittel zur Steuerung der Fahrgeschwindigkeit enthält. Darüber hinaus enthält wenigstens einer der Funktionsbereiche, insbesondere der zweite Funktionsbereich, Mittel zur Steuerung des Hubes des Lastaufnahmemittels. Für ein Flurförderzeug, bei dem der Fahrerstand gemeinsam mit dem Lastaufnahmemittel vertikal am Hubgerüst verfahrbar ist und bei dem das Lastaufnahmemittel zusätzlich relativ zum Fahrerstand gesteuert vertikal bewegbar ist, weist wenigstens einer der Funktionsbereiche, insbesondere der zweite Funktionsbereich, Mittel zur Steuerung des gemeinsamen Hubes des Fahrerstandes und des Lastaufnahmemittels sowie Mittel zur Steuerung der Bewegung des Lastaufnahmemittels relativ zu dem Fahrerstand auf. Die Hubfunktionsbedienungsmittel können an einem Betätigungselement oder mehreren Betätigungselementen zusammengefaßt sein. Gegebenenfalls können Bedienungselemente mit umschaltbaren Doppelfunktionen belegt sein.

Unter einem weiteren Gesichtspunkt der Erfindung wird ein Flurförderzeug, insbesondere Kommissioniergerät, vorgeschlagen. Dieses ist als Fahrzeug mit einem steuerbaren Fahrantrieb, einem gesteuert an einem Hubgerüst vertikal bewegbaren Fahrerstand, einem gemeinsam mit dem Fahrerstand am Hubgerüst vertikal bewegbaren Lastaufnahmemittel an der in Fahrzeuglängsrichtung vorne liegenden Seite des Fahrerstandes, das zusätzlich relativ zum Fahrerstand gesteuert vertikal bewegbar ist, und einer vom Fahrerstand aus zu betätigenden ersten Bedienungsarmatur zur Steuerung des Fahrantriebs und von Hubfunktionen des Lastaufnahmemittels einschließlich der Höhenposition des Fahrerstandes ausgebildet ist, wobei die Bedienungsarmatur in einem in Fahrzeuglängsrichtung hinteren Bereich des Fahrerstandes angeordnet ist und wenigstens zwei Funktionsbereiche aufweist, von denen ein erster zur hauptsächlichen Bedienung durch die linke Hand - und ein zweiter zur hauptsächlichen Bedienung durch die rechte Hand einer Bedienungsperson im Fahrerstand vorgesehen ist. Dieses Flurförderzeug ist erfindungsgemäß dadurch gekennzeichnet, daß eine zweite Bedienungsarmatur in einem in Fahrzeuglängsrichtung vorderen Bereich des Fahrerstandes vorgesehen ist, wobei die zweite Bedienungsarmatur Bedienungselemente zur Steuerung der vertikalen Bewegung des Lastaufnahmemittels relativ zum Fahrerstand enthält.

Vorzugsweise sind die beiden Bedienungsarmaturen so zueinander angeordnet und beabstandet, daß einer der beiden Funktionsbereiche der ersten Bedienungsarmatur und ein Funktionsbereich der zweiten Bedienungsarmatur von einer im Fahrerstand quer zur Fahrzeuglängsrichtung ausgerichtet stehenden Bedienungsperson durchschnittlicher Größe gleichzeitig betätigbar sind.

Gemäß einer besonders bevorzugten Ausführungsform ist dabei vorgesehen, daß die zweite Bedienungsarmatur Bedienungsfunktionen entsprechend einem der Funktionsbereiche der ersten Bedienungsarmatur aufweist.

Die Erfindung wird nachstehend anhand der Figuren näher erläutert.
- Fig. 1: zeigt in einer vereinfachten Darstellung eine perspektivische Ansicht eines Flurförderzeugs nach der Erfindung.
- Fig. 2 - 4: zeigen in einer schematisierten Draufsicht auf das Flurförderzeug nach Fig. 1 verschiedene Bedienungspositionen der Bedienungsarmatur-Module.
- Fig. 5 - 6: zeigen jeweils in einer den Fig. 2 - 4 ähnlichen Ansicht weitere Ausführungsformen der Erfindung.

Bei dem in Fig. 1 gezeigten Flurförderzeug handelt es sich um ein sog. Kommissioniergerät 1 mit einem auf drei Laufrädern 3, 4, 5 abgestützten Fahrgestell 6. Das Laufrad 3 ist lenkbar.

Unter der Haube 7 im hinteren Bereich des Kommissioniergerätes 1 sind der elektromotorische Fahrantrieb, die Akkumulatoren zur elektrischen Versorgung und hydraulische Komponenten für den Antrieb einer an dem Hubgerüst 9 gesteuert vertikal verfahrbaren Fahrerkabine 11 und eines von der Fahrerkabine 11 nach vorne abstehenden Lastaufnahmemittels 13, das gemeinsam mit der Fahrerkabine 11 am Hubgerüst - und zusätzlich relativ zur Fahrerkabine 11 hydraulisch höhenverstellbar ist.

Die Fahrerkabine 11 hat an ihrer vorderen Seite eine Brüstung 15, über die hinweg eine in der Fahrerkabine 11 stehende Bedienungsperson Zugriff auf das Lastaufnahmemittel 13 bzw. auf eine vom Lastaufnahmemittel 13 aufgenommene (nicht gezeigte) Palette hat, um beispielsweise aus einem Regal entnommene Waren abzustellen.

In einer alternativen Ausführungsform könnte das in Fig. 1 als Gabelpaar gezeigte Lastaufnahmemittel 13 durch ein begehbares Lastaufnahmemittel ersetzt sein. Bei einer derartigen Variante könnte die Brüstung 15 einen Durchgang für die Bedienungsperson aufweisen.

In der schematisierten Draufsicht gemäß Fig. 2, in der das in Fig. 1 erkennbare Schutzdach 17 der Fahrerkabine 11 nicht eingezeichnet und der Mastbereich im Schnitt dargestellt ist, ist eine Bedienungsarmatur 19 an der Rückwand 21 der Fahrerkabine 11 erkennbar. Die Bedienungsarmatur 19 umfaßt zwei bei Bedarf räumlich voneinander trennbare Konsolen oder Module 23 und 25. Das in Fig. 2 hinten links in der Fahrerkabine angeordnete erste Modul 23 ist zur Bedienung mit der linken Hand - und das in Fig. 2 in der Fahrerkabine 11 hinten rechts angeordnete zweite Modul 25 ist zur Bedienung mit der rechten Hand einer in der Fahrerkabine 11 mit dem Rücken zum Lastaufnahmemittel 13 weisend stehenden Bedienungsperson 27 bestimmt.

Im Beispielsfall weist das erste Modul 23 der Bedienungsarmatur 19 als Bedienungselement ein Lenkrad 29 zur Steuerung der Lenkstellung des gelenkten Laufrades 3 (Fig. 1) auf. Das zweite Modul 25 der Bedienungsarmatur 19 weist Bedienungselemente 31 zur Steuerung des Fahrantriebs, insbesondere zur Umschaltung zwischen Vorwärtsfahrt und Rückwärtsfahrt sowie zur Steuerung der Fahrgeschwindigkeit, und ferner Bedienungselemente 33 zur Steuerung von Hubfunktionen des Lastaufnahmemittels 13, insbesondere zur Steuerung der gemeinsamen Hubbewegung der Fahrerkabine 11 und des Lastaufnahmemittels 13, auf. Gegebenenfalls kann das zweite Modul 25 ein Multifunktionsbedienelement, etwa nach Art eines Joysticks, aufweisen, mit dem mehrere Bedienungsfunktionen kontrolliert werden können.

Die Anordnung der Bedienungsarmatur 19 im hinteren Bereich der Kabine 11 gemäß Fig. 2 kann aus Gründen der Ergonomie und Sicherheit im Fahrbetrieb zweckmäßig sein, falls im typischen Einsatz des Kommissioniergerätes 1 längere Strecken ohne Unterbrechung häufiger im Rückwärts-Fahrbetrieb als im Vorwärts-Fahrbetrieb zu überwinden sind. Eine solche Situation liegt beispielsweise vor, wenn die Bedienungsperson durch schrittweises Vorwärtsfahren in einem Regalgang jeweilige Regalpositionen der Reihe nach ansteuert, um nach entsprechender Höheneinstellung der Kabine 11 und des Lastaufnahmemittels 13 am Hubgerüst 9 jeweilige Waren aus dem Regal zu entnehmen und eine Kommissionierung zusammenzustellen, wobei dann nach Fertigstellung der Kommissionierung das Kommissioniergerät 1 im Regalgang ohne Zwischenstopp rückwärts zu einer Entladestation, beispielsweise im Vorfeld des Regalgangs gefahren wird, um die auf dem Lastaufnahmemittel 13 aufgenommenen Waren abzuladen. Die Anordnung der Bedienungsarmatur 19 gemäß Fig. 2 ist auch dann zu empfehlen, wenn das Lastaufnahmemittel 13 mit Gegenständen oder Waren beladen wird, welche - von der Fahrerkabine aus gesehen - die Sicht nach vorn behindern. Die Kabine 11 und das Hubgerüst 9 haben offene Sichtbereiche 37, 38 (Fig. 1), durch die hindurch die Bedienungsperson 27 in Rückwärtsrichtung des Fahrzeugs 1 schauen kann.

Die Module 23 und 25 sind an betreffenden Anschlußstellen 35 und 36 angeordnet, wobei jede Anschlußstelle 35 bzw. 36 (nicht gezeigte) elektrische Anschlußmittel und (nicht gezeigte) mechanische Halterungsmittel aufweist. Vorzugsweise sind die Anschlußstellen 35 und 36 so beschaffen, daß die Module 23 bzw. 25 aufgesteckt werden können, so daß dabei die korrekten elektrischen Verbindungen automatisch hergestellt und ebenfalls die mechanische Befestigung und Sicherung der Module automatisch, etwa durch bedarfsweise wieder lösbare Einrastmittel erfolgt.

Fig. 3 zeigt die Module 23 und 25 der Bedienungsarmatur 19 aus Fig. 2 nach dem Umsetzen in einer jeweiligen zweiten Bedienungsposition an der vorderen Brüstung 15 der Fahrerkabine 11, und zwar an Anschlußstellen 35' und 36', die entsprechend den Anschlußstellen 35 und 36 aufgebaut sind. Bei der Anordnung der Bedienungsarmatur 19 gemäß Fig. 3 arbeitet die Bedienungsperson 27 in einer zum Lastaufnahmemittel 13 ausgerichteten Körperhaltung.

Die Anordnung der Module 23 und 25 im vorderen Bereich der Fahrerkabine 11 gemäß Fig. 3 kann zweckmäßig sein, falls im typischen Einsatz des Kommissioniergerätes 1 längere Strecken ohne Unterbrechung häufiger im Vorwärts-Fahrbetrieb als im Rückwärts-Fahrbetrieb zu überwinden sind oder falls das Kommissioniergerät 1 häufiger im Vorwärts-Fahrbetrieb als im Rückwärts-Fahrbetrieb betrieben wird.

Die in Fig. 3 gezeigte Anordnung der Module 23 und 25 mit einem jeweiligen horizontalen Abstand von der bei 39 angeordneten Mittenebene des Kommissioniergerätes 1 erlaubt es, daß sich die Bedienungsperson 27 ohne Behinderung durch Bedienungselemente über einen größeren mittleren Bereich der Brüstung 15 hinweg zu dem Lastaufnahmemittel 13 beugen kann, um aus einem Regal oder dgl. entnommene Waren abzulegen. Ferner ist in Fig. 3 erkennbar, daß alle Bedienungselemente 29, 31, 33 in einer nach oben und horizontal zum Inneren der Fahrerkabine 1 1 hin offenen Ausnehmung oder Mulde 40, 41 an dem jeweiligen Modul 23 bzw. 25 angeordnet sind. Die Bedienungselemente 29, 31, 33 stehen dabei nicht über einen unteren Wandbereich 43, 44 bzw. über einen oberen Wandbereich 43', 44' des jeweiligen Moduls 23 bzw. 25 nach außen vor, so daß sie eine geschützte Einbaulage aufweisen und die Bedienungsperson 27 beim Beladen des Lastaufnahmemittels 13 von der Fahrerkabine 11 aus nicht behindern.

Bei einer (hier nicht gezeigten) Variante des Flurförderzeugs nach der Erfindung mit einer Anordnung der Module 23 und 25 in horizontalem Abstand voneinander gemäß Fig. 3 ist zwischen den Modulen 23, 25 ein Durchgang von der Fahrerkabine zum Lastaufnahmemittel hin vorgesehen.

Eine sehr interessante Möglichkeit der Anordnung der Module 23 und 25 ist in Fig. 4 gezeigt.

Gemäß Fig. 4 befindet sich ein Modul, im Beispielsfall das zweite Modul 25, in seiner in Fig. 3 gezeigten Bedienungsposition an der vorderen Brüstung 15 und das andere Modul, im Beispielsfall das erste Modul 23, in der in Fig. 2 gezeigten Bedienungsposition an der Rückwand 21 der Fahrerkabine. Die im wesentlichen quer zur Fahrtrichtung bzw. Vorwärts-/Rückwärts-Richtung ausgerichtet stehende Bedienungsperson 27 kann mit der linken Hand Bedienungselemente des ersten Moduls 23 und mit der rechten Hand Bedienungselemente des zweiten Moduls 25 betätigen. Die in Fig. 4 gezeigte Anordnung der Module 23 und 25 kann beispielsweise dann sehr zweckmäßig sein, falls im typischen Einsatz des Kommissioniergerätes 1 häufiger Wechsel zwischen Vorwärts-Fahrbetrieb und Rückwärts-Fahrbetrieb stattfindet, etwa bei Suchfahrten in einem (nicht gezeigten) Regalgang entlang eines der Bedienungsperson gegenüberliegenden Regals. Wie bei 23' bzw. 25' in Fig. 4 angedeutet, können die Module alternativ auch an der anderen Seite der Kabine 11 angeordnet sein. Ferner kann eines der Module 23 oder 25 oder können beide Module 23 und 25 doppelt vorgesehen sein, so daß in den Figuren 2 - 4 gezeigte Kombinationen der Anordnung der Module 23 und 25 ohne Umsetzen von Modulen 23 bzw. 25 permanent verfügbar sind.

In den Figuren 2 - 4 sind bei 47 und 49 Fußtaster gezeigt, die als sog. Totmannschalter ausgebildet sind. Fahrbetrieb und Hubbetrieb des Kommissioniergerätes 1 werden nur freigegeben, wenn ein betreffender Fußtaster 47 bzw. 49 niedergedrückt ist. Die Fußtaster 47 bzw. 49 sind derart positioniert, daß jeweils einer von ihnen in der jeweiligen Körperhaltung der Bedienungsperson gemäß den Fig. 2 - 4 von der Bedienungsperson mit einem Fuß niedergedrückt werden kann.

Nachzutragen ist noch, daß an dem ersten Modul 23 ein Taster 50 für sog. Zweihand-Sicherheitsbetrieb vorgesehen sein kann. Im nichtgedrückten Zustand des Tasters 50 ist der Fahrbetrieb des Kommissioniergeräts 1, nicht aber der Hubbetrieb der Kabine 11 und des Lastaufnahrnemittels 13 möglich. Die Hubfunktionsbedienelemente 33 des zweiten Moduls 25 sind dann inaktiv geschaltet.

Bei gedrücktem Taster 50 ist der Fahrbetrieb des Kommissioniergeräts 1 unterbunden, jedoch der Hubbetrieb der Fahrerkabine 11 und des Lastaufnahmemittels 13 möglich.

Bei dem Ausführungsbeispiel nach den Fig. 2 - 4 ist an dem ersten Modul 23 ferner ein Hubfunktionswahlschalter oder -taster 52 vorgesehen, der gemeinsam mit dem Taster 50 mit einer Hand betätigt werden kann. Die Schalter 50 und 52 können auch an einem gemeinsamen Bedienungselement zusammengefaßt sein. In einer ersten Stellung des Hubfunktionswahlschalters 52 belegt eine (nicht gezeigte) elektronische Steuereinrichtung die Hubfunktionsbedienungselemente 33 an dem zweiten Modul 25 mit den Funktionen Heben bzw. Senken der Fahrerkabine 11 zusammen mit dem daran angeordneten Lastaufnahmemittel 13 (Haupthub). In einer zweiten Schalterstellung des Hubfunktionswahlschalters 52 belegt die Steuereinrichtung die Hubfunktionsbedienungselemente 33 mit den Funktionen Heben bzw. Senken des Lastaufnahmemittels 13 relativ zur Fahrerkabine 11 (Zusatzhub).

Unter Bezugnahme auf Fig. 5 wird nachstehend ein weiterer Hauptgesichtspunkt der Erfindung erläutert. Fig. 5 zeigt in einer den Fig. 2 - 4 ähnlichen Draufsicht ein Kommissioniergerät 101, das im wesentlichen den in Fig. 1 gezeigten Aufbau hat. Elemente in Fig. 5, die Elementen nach den Fig. 1 - 4 entsprechen, sind mit jeweils gleichen Bezugszahlen plus 100 gekennzeichnet. Eine erste Bedienungsarmatur 119 mit einem Funktionsbereich 123 zur Betätigung mit der linken Hand und einem zweiten Funktionsbereich 125 zur Betätigung mit der rechten Hand einer in der Kabine 111 zur Rückseite des Kommissioniergerätes 101 ausgerichtet stehenden Bedienungsperson ist an der Rückwand 121 der Fahrerkabine 111 angeordnet. Die Bedienungsarmatur 119 kann abweichend von den bisher beschriebenen Ausführungsbeispielen unversetzbar installiert sein. Die Bedeutung der Bedienungselemente 129, 131, 133, 150 und 152 entspricht vorzugsweise der Bedeutung der Bedienungselemente 31, 33, 50 und 52 der Ausführungsform nach den Fig. 2 - 4.

Eine zweite Bedienungsarmatur 119' mit Funktionsbereichen 125' und 126 ist an der vorderen Brüstung 115 der Fahrerkabine 111 angeordnet. Dem Funktionsbereich 125' sind dieselben Bedienungsfunktionen zugeordnet wie dem Funktionsbereich 125. Der Funktionsbereich 126 weist einen Zweihandbedienungs-Sicherheitstaster 150 und einen Hubfunktionswahlschalter oder -taster 152 auf.

Es ergeben sich folgende Bedienungsmöglichkeiten abhängig von der Körperhaltung bzw. dem Standort einer Bedienungsperson in der Fahrerkabine 111:
a) Die Bedienungsperson steht zur Rückseite des Kommissioniergerätes 101 hin ausgerichtet und betätigt mit der linken Hand den Funktionsbereich 123 und mit der rechten Hand den Funktionsbereich 125, wobei sie mit dem rechten Fuß den Fußtaster 147 niederdrückt. Bei dieser Bedienungskonstellation ist wechselweise gelenkter Fahrbetrieb oder Hubbetrieb der Fahrerkabine 111 und ggf. Zusatzhubbetrieb des Lastaufnahmemittels 113 relativ zur Fahrerkabine 111 möglich.
b) Die Bedienungsperson steht quer zur Fahrzeuglängsrichtung ausgerichtet und betätigt den Funktionsbereich 123 mit der linken Hand und den Funktionsbereich 125' mit der rechten Hand, wobei sie den Fußtaster 149 mit dem rechten Fuß niederdrückt. In dieser Bedienungskonstellation sind die gleichen Bedienungsfunktionen möglich wie vorstehend unter a) angegeben.
c) Die Bedienungsperson steht zur vorderen Brüstung 115 hin ausgerichtet und bedient mit der rechten Hand den Funktionsbereich 125' und mit der linken Hand den Funktionsbereich 126, wobei sie mit dem rechten Fuß den Fußtaster 149 niederdrückt. In dieser Bedienungskonstellation ist wechselweise ungelenkter Fahrbetrieb oder Hubbetrieb der Fahrerkabine 111 bzw. des Lastaufnahmemittels 113 relativ zur Fahrerkabine 111 möglich. Ungelenkter Fahrbetrieb findet beispielsewise bei Zwangsführung des Kommissioniergerätes in einem Regalgang statt.

Die in Fig. 6 dargestellte Ausführungsform unterscheidet sich von der gemäß Fig. 5 dadurch, daß die zweite Bedienungsarmatur 219' an der vorderen Brüstung 215 modifiziert ist. Der Funktionsbereich 225' hat Bedienungselemente 233 für die Hubfunktionen Heben und Senken der Fahrerkabine 211 bzw. des Lastaufnahmemittels 213 relativ zur Fahrerkabine 211. Der Funktionsbereich 226 weist einen Hubfunktionswahlschalter 252 auf, der die Bedienungselemente 233 wahlweise dem Haupthub (Fahrerkabine 211) oder dem Zusatzhub (Lastaufnahmemittel 213 relativ zur Fahrerkabine) zuordnet.

Die Erfindung ist nicht auf die in den Ausführungsbeispielen beschriebene Zuordnung von Funktionen bzw. Bedienungselementen zu den beschriebenen Bedienungsfunktionsbereichen beschränkt. Die Bedienungsfunktionsbereiche können ggf. mit anderen Kombinationen der Bedienungsfunktionen belegt sein und ggf. weitere Bedienungsfunktionen aufweisen.

## Patentansprüche

1. Flurförderzeug, insbesondere Kommissioniergerät (1), als Fahrzeug mit
einem steuerbaren Fahrantrieb,
einem gesteuert an einem Hubgerüst (9) vertikal bewegbaren Lastaufnahmemittel (13),
einem - insbesondere gemeinsam mit dem Lastaufnahmemittel (13) am Hubgerüst (9) vertikal bewegbaren - Fahrerstand (11) und
einer vom Fahrerstand (11) aus zu betätigenden Bedienungsarmatur (19) zur Steuerung des Fahrantriebs und von Hubfunktionen des Lastaufnahmemittels (13),
wobei die Bedienungsarmatur (19) wenigstens zwei Funktionsbereiche (23, 25) aufweist, von denen ein erster (23) zur hauptsächlichen Bedienung durch die linke Hand - und ein zweiter (25) zur hauptsächlichen Bedienung durch die rechte Hand einer Bedienungsperson im Fahrerstand (11) vorgesehen ist,
**dadurch gekennzeichnet,**
**daß** die beiden Funktionsbereiche (23, 25) als voneinander separierbare Module ausgebildet sind, von denen wenigstens eines im Zugriffsbereich des Fahrerstandes (11) zwischen wenigstens zwei Bedienungspositionen von einer Seite des Fahrerstandes (11) zu einer anderen Seite des Fahrerstandes (11) umsetzbar und in jeder dieser Bedienungspositionen funktionsfähig einsetzbar ist.

2. Flurförderzeug nach Anspruch 1, **dadurch gekennzeichnet, daß** das Lastaufnahmemittel (13) in Fahrzeuglängsrichtung vorn an dem Fahrerstand (11) angeordnet ist, daß das umsetzbare Modul (23, 25) in einer ersten Bedienungsposition in einem in Fahrzeuglängsrichtung hinteren Bereich des Fahrerstandes (11) - und in einer zweiten Bedienungsposition in einem in Fahrzeuglängsrichtung vorderen Bereich des Fahrerstandes (11) angeordnet ist.

3. Flurförderzeug nach Anspruch 1 oder 2, **dadurch gekennzeichnet, daß** beide Funktionsbereiche (23, 25) der Bedienungsarmatur (19) Module sind, die zwischen einer jeweiligen ersten Bedienungsposition und einer jeweiligen zweiten Bedienungsposition umsetzbar sind, wobei die beiden Module (23, 25) zumindest in einigen vorbestimmten Kombinationen ihrer Bedienungspositionen so zueinander angeordnet und beabstandet sind, daß sie von einer Bedienungsperson (27) durchschnittlicher Größe im Fahrerstand (11) gleichzeitig betätigt werden können.

4. Flurförderzeug nach Anspruch 3, **dadurch gekennzeichnet, daß** jedes umsetzbare Modul (23, 25) jeweils von einer der ersten Bedienungsposition zugeordneten und elektrische Anschlußmittel sowie mechanische Halterungsmittel für das Modul (23, 25) aufweisenden Anschlußstelle (35) trennbar und an eine der zweiten Bedienungsposition zugeordneten zweiten Anschlußstelle (36) elektrisch und mechanisch anschließbar ist.

5. Flurförderzeug nach Anspruch 3 oder 4, **dadurch gekennzeichnet, daß** die Module (23, 25) wahlweise in nachstehend angegebenen Betriebspositionen zueinander angeordnet werden können:
a) beide Module (23, 25) sind in einem in Fahrzeuglängsrichtung vorderen Bereich des Fahrerstandes (11) positioniert, wobei das dem ersten Funktionsbereich zugeordnete Modul (23) vom Fahrerstand (11) aus gesehen vorn links - und das dem zweiten Funktionsbereich zugeordnete Modul vorn rechts angeordnet ist,
b) eines der Module (23) ist in einem in Fahrzeuglängsrichtung vorderen Bereich des Fahrerstandes (11) - und das andere Modul (25) in einem in Fahrzeuglängsrichtung hinteren Bereich des Fahrerstandes (11) positioniert,
c) beide Module (23, 25) sind in einem in Fahrzeuglängsrichtung hinteren Bereich des Fahrerstandes (11) angeordnet, wobei das dem ersten Funktionsbereich zugeordnete Modul (23) vom Fahrerstand (11) aus gesehen hinten links und das dem zweiten Funktionsbereich zugeordnete Modul (25) hinten rechts angeordnet ist.

6. Flurförderzeug nach einem der vorhergehenden Ansprüche, **dadurch gekennzeichnet, daß** wenigstens einer der Funktionsbereiche (23, 25) der Bedienungsarmatur (1 9), insbesondere der erste Funktionsbereich (23), ein Lenkbetätigungsmittel (29), insbesondere Lenkrad, für wenigstens ein lenkbares Laufrad (3) enthält und daß der andere Funktionsbereich (25) der Bedienungsarmatur (19) Mittel (31a) zur Umschaltung zwischen Vorwärtsantrieb und Rückwärtsantrieb des Flurförderzeugs (1) enthält.

7. Flurförderzeug nach Anspruch 6, **dadurch gekennzeichnet, daß** wenigstens einer der Funktionsbereiche (23, 25) der Bedienungsarmatur (19), insbesondere der zweite Funktionsbereich (25), Mittel (31) zur Steuerung der Fahrgeschwindigkeit enthält.

8. Flurförderzeug nach Anspruch 6 oder 7, **dadurch gekennzeichnet, daß** wenigstens einer der Funktionsbereiche (23, 25) der Bedienungsarmatur (19), insbesondere der zweite Funktionsbereich (25), Mittel (33a, 33b) zur Steuerung des Hubes des Lastaufnahmemittels (13) enthält.

9. Flurförderzeug nach einem der Ansprüche 6 bis 8, **dadurch gekennzeichnet, daß** der Fahrerstand (11) gemeinsam mit dem Lastaufnahmemittel (13) vertikal am Hubgerüst (9) verfahrbar ist, daß das Lastaufnahmemittel (13) zusätzlich relativ zum Fahrerstand (11) gesteuert vertikal bewegbar ist und daß wenigstens einer der Funktionsbereiche (23, 25), insbesondere der zweite Funktionsbereich (25), Mittel (33) zur Steuerung des gemeinsamen Hubes des Fahrerstandes (11) und des Lastaufnahmemittels (13) sowie Mittel (33) zur Steuerung der Bewegung des Lastaufnahmemittels (13) relativ zu dem Fahrerstand (11) enthält.

10. Flurförderzeug, insbesondere Kommissioniergerät, als Fahrzeug mit
einem steuerbaren Fahrantrieb,
einem gesteuert an einem Hubgerüst (109; 209) vertikal bewegbaren Fahrerstand (111; 211),
einem gemeinsam mit dem Fahrerstand (111; 211) am Hubgerüst (109; 209) vertikal bewegbaren Lastaufnahmemittel (113; 213) an der in Fahrzeuglängsrichtung vorne liegenden Seite des Fahrerstandes (111; 211), das zusätzlich relativ zum Fahrerstand (111; 211) gesteuert vertikal bewegbar ist, und
einer vom Fahrerstand (111; 211) aus zu betätigenden ersten Bedienungsarmatur (119; 219) zur Steuerung des Fahrantriebs und von Hubfunktionen des Lastaufnahmemittels (113; 213) einschließlich der Höhenposition des Fahrerstandes (111; 211),
wobei die Bedienungsarmatur (119; 219) in einem in Fahrzeuglängsrichtung hinteren Bereich des Fahrerstandes (111; 211) angeordnet ist und wenigstens zwei Funktionsbereiche (123, 125; 223, 225) aufweist, von denen ein erster (123; 223) zur hauptsächlichen Bedienung durch die linke Hand - und ein zweiter (125; 225) zur hauptsächlichen Bedienung durch die rechte Hand einer Bedienungsperson im Fahrerstand (111; 211) vorgesehen ist,
**dadurch gekennzeichnet,**
**daß** eine zweite Bedienungsarmatur (119'; 219') in einem in Fahrzeuglängsrichtung vorderen Bereich des Fahrerstandes (111; 211) vorgesehen ist, wobei die zweite Bedienungsarmatur (119'; 219') Bedienungselemente zur Steuerung der vertikalen Bewegung des Lastaufnahmemittels (113; 213) relativ zum Fahrerstand (111; 211) enthält.

11. Flurförderzeug nach Anspruch 10, **dadurch gekennzeichnet, daß** die beiden Bedienungsarmaturen (119, 119'; 219, 219') so zueinander angeordnet und beabstandet sind, daß einer der beiden Funktionsbereiche der ersten Bedienungsarmatur (119; 219) und ein Funktionsbereich (125'; 225') der zweiten Bedienungsarmatur (119'; 219') von einer im Fahrerstand (111; 211) quer zur Fahrzeuglängsrichtung ausgerichtet stehenden Bedienungsperson durchschnittlicher Größe gleichzeitig betätigbar sind.

12. Flurförderzeug nach Anspruch 10 oder 11, **dadurch gekennzeichnet, daß** die zweite Bedienungsarmatur (119) Bedienungsfunktionen entsprechend einem der Funktionsbereiche (125) der ersten Bedienungsarmatur (19) aufweist.

## Claims

1. Industrial delivery truck, in particular pickup-and-delivery device (1), as vehicle having a controllable travel mechanism, a load-carrying means (13) controlled so as to be vertically movable on a lift framework (9), a driver's cab (11), in particular movable vertically on the lifting framework (9) together with the load-carrying means (13), and an operating panel (19), to be operated from the driver's cab (11), for controlling the travel mechanism and lifting functions of the load-carrying means (13), wherein the operating panel (19) has at least two function regions (23, 25), of which a first one (23) is provided for operation chiefly by the left hand and a second one (25) is provided for operation chiefly by the right hand of an operator in the driver's cab (11), **characterised in that** the two function regions (23, 25) are designed as modules separable from one another, of which at least one in the access region of the driver's cab (11) is repositionable between at least two operating positions from one side of the driver's cab (11) to another side of the driver's cab (11) and is capable of functional use in each of these operating positions.

2. Industrial delivery truck according to claim 1, **characterised in that** the load-carrying means (13) is arranged in front on the driver's cab (11) in the longitudinal direction of the vehicle, **in that** the repositionable module (23, 25) in a first operating position is arranged in a rear region of the driver's cab (11) in the longitudinal direction of the vehicle and in a second operating position is arranged in a front region of the driver's cab (11) in the longitudinal direction of the vehicle.

3. Industrial delivery truck according to claim 1 or 2, **characterised in that** the two function regions (23, 25) of the operating panel (19) are modules that are repositionable between a respective first operating position and a respective second operating position, wherein the two modules (23, 25), at least in some predetermined combinations of their operating positions, are arranged and spaced with respect to one another so that they can be operated simultaneously by an operator (27) of average height in the driver's cab (11).

4. Industrial delivery truck according to claim 3, **characterised in that** each repositionable module (23, 25) is in each instance separable from a connection (35) associated with the first operating position and having electrical connection means as well as mechanical mounting means for the module (23, 25) and is electrically and mechanically connectable to a second connection (36) associated with the second operating position.

5. Industrial delivery truck according to claim 3 or 4, **characterised in that** the modules (23, 25) may be selectively arranged with respect to one another in the operating positions indicated below:
a) both modules (23, 25) are positioned in a front region of the driver's cab (11) in the longitudinal direction of the vehicle, wherein the module (23) associated with the first function region, viewed from the driver's cab (11), is arranged at the front on the left and the module associated with the second function region is arranged at the front on the right,
b) one of the modules (23) is positioned in a front region of the driver's cab (11) in the longitudinal direction of the vehicle and the other module (25) is positioned in a rear region of the driver's cab (11) in the longitudinal direction of the vehicle,
c) the two modules (23, 25) are arranged in a rear region of the driver's cab (11) in the longitudinal direction of the vehicle, wherein the module (23) associated with the first function region, viewed from the driver's cab (11), is arranged at the rear on the left and the module (25) associated with the second function region is arranged at the rear on the right.

6. Industrial delivery truck according to any one of the preceding claims, **characterised in that** at least one of the function regions (23, 25) of the operating panel (19), in particular the first function region (23), contains a steering means (29), in particular a steering wheel, for at least one steerable wheel (3) and **in that** the other function region (25) of the operating panel (19) contains means (31a) for switching between forward travel and backward travel of the industrial delivery truck (1).

7. Industrial delivery truck according to claim 6, **characterised in that** at least one of the function regions (23, 25) of the operating panel (19), in particular the second function region (25), contains means (31) for controlling travel speed.

8. Industrial delivery truck according to claim 6 or 7, **characterised in that** at least one of the function regions (23, 25) of the operating panel (19), in particular the second function region (25), contains means (33a, 33b) for controlling the lift of the load-carrying means (13).

9. Industrial delivery truck according to any one of claims 6 to 8, **characterised in that** the driver's cab (11) is vertically displaceable on the lifting framework (9) together with the load-carrying means (13), **in that** the load-carrying means (13) is additionally controlled so as to be vertically movable relative to the driver's cab (11), and **in that** at least one of the function regions (23, 25), in particular the second function region (25), contains means (33) for controlling the common lift of the driver's cab (11) and the load-carrying means (13) as well as means (33) for controlling the motion of the load-carrying means (13) relative to the driver's cab (11).

10. Industrial delivery truck, in particular pickup-and-delivery device, as vehicle having a steerable travel mechanism, a driver's cab (111; 211) controlled so as to be vertically movable on a lifting framework (109; 209), a load-carrying means (113; 213) movable vertically on the lifting framework (109; 209) together with the driver's cab (111; 211), on the side of the driver's cab (111; 211) lying in front in the longitudinal direction of the vehicle, which is additionally controlled so as to be vertically movable relative to the driver's cab (111; 211), and a first operating panel (119, 219), to be actuated from the driver's cab (111; 211), for controlling the travel mechanism and lifting functions of the load-carrying means (113; 213) including the vertical position of the driver's cab (111; 211), the operating panel (119; 219) being arranged in a rear region of the driver's cab (111; 211) in the longitudinal direction of the vehicle and having at least two function regions (123, 125; 223, 225), of which a first one (123; 223) is provided for operation chiefly by the left hand and a second one (125; 225) is provided for operation chiefly by the right hand of an operator in the driver's cab (111; 211), **characterised in that** a second operating panel (119'; 219') is provided in a front region of the driver's cab (111; 211) in the longitudinal direction of the vehicle, the second operating panel (119'; 219') containing operating elements for controlling the vertical motion of the load-carrying means (113; 213) relative to the driver's cab (111; 211).

11. Industrial delivery truck according to claim 10, **characterised in that** the two operating panels (119, 119'; 219, 219') are arranged and spaced with respect to one another so that one of the two function regions of the first operating panel (119; 219) and a function region (125'; 225') of the second operating panel (119'; 219') are actuable simultaneously by an operator of average height standing in the driver's cab (111; 211), positioned transverse to the longitudinal direction of the vehicle.

12. Industrial delivery truck according to claim 10 or 11, **characterised in that** the second operating panel (119) has operating functions corresponding to one of the function regions (125) of the first operating panel (19).

## Revendications

1. Chariot de manutention, en particulier préparateur de commandes. (1), sous la forme d'un véhicule comportant
un dispositif de roulement commandable,
un moyen de réception de charge (13) déplaçable verticalement sur une structure de levage (9), de manière commandée,
un poste de conduite (11) - en particulier déplaçable verticalement sur la structure de levage (9) avec le moyen de réception de charge (13) - et un tableau de commande (19) à actionner à partir du poste de conduite (11), pour la commande du dispositif de roulement et de fonctions de levage du moyen de réception de charge (13),
dans lequel le tableau de commande (19) comporte au moins deux zones fonctionnelles (23, 25), dont une première zone (23) est prévue pour la commande principale par la main gauche - et une deuxième zone (25) pour la commande principale par la main droite d'un opérateur dans le poste de conduite (11),
**caractérisé**
**en ce que** les deux zones fonctionnelles (23, 25) sont conçues en tant que modules séparables l'un de l'autre, dont un au moins peut être transféré dans la zone accessible du poste de conduite (11), entre au moins deux positions de commande, d'un côté du poste de conduite (11) à un autre côté du poste de conduite (11), et peut être utilisé de manière fonctionnelle dans chacune de ces positions de commande.

2. Chariot de manutention selon la revendication 1, **caractérisé en ce que** le moyen de réception de charge (13) est disposé, dans la direction longitudinale du véhicule, à l'avant du poste de conduite (11), **en ce que** le module (23, 25) qui peut être transféré est disposé, dans une première position de commande, dans une zone arrière du poste de conduite (11), dans la direction longitudinale du véhicule, et, dans une deuxième position de commande, est disposé dans une zone avant du poste de conduite (11), dans la direction longitudinale du véhicule.

3. Chariot de manutention selon la revendication 1 ou 2, **caractérise en ce que** les deux zones fonctionnelles (23, 25) du tableau de commande (19) sont des modules qui peuvent être transférés entre une première position de commande respective et une deuxième position de commande respective, les deux modules (23, 25) étant disposés l'un par rapport à l'autre et espacés l'un de l'autre, au moins dans quelques combinaisons prédéterminées de leurs positions de commande, de manière qu'ils puissent être actionnés simultanément par un opérateur (27) de taille moyenne dans le poste de conduite (11).

4. Chariot de manutention selon la revendication 3, **caractérisé en ce que** chaque module (23, 25) qui peut être transféré peut être séparé d'un emplacement de raccordement (35) associé à la première position de commande et comportant des moyens de connexion électrique ainsi que des moyens de fixation mécaniques pour le module (23, 25), et peut être raccordé électriquement et mécaniquement à un deuxième emplacement de raccordement (36) associé à la deuxième position de commande.

5. Chariot de manutention selon la revendication 3 ou 4, **caractérisé en ce que** les modules (23, 25) peuvent être disposés au choix l'un par rapport à l'autre dans des positions de fonctionnement indiquées ci-après :
a) les deux modules (23, 25) sont positionnés dans une zone avant du poste de conduite (11), dans la direction longitudinale du véhicule, le module (23) associé à la première zone fonctionnelle étant disposé à l'avant gauche, vu à partir du poste de conduite (11), et le module associé à la deuxième zone fonctionnelle étant disposé à l'avant droit,
b) l'un des modules (23) est positionné dans une zone avant du poste de conduite (11), dans la direction longitudinale du véhicule, et l'autre module (25) est positionné dans une zone arrière du poste de conduite (11), dans la direction longitudinale du véhicule,
c) les deux modules (23, 25) sont disposés dans une zone arrière du poste de conduite (11), dans la direction longitudinale du véhicule, le module (23) associé à la première zone fonctionnelle étant disposé à l'arrière gauche, vu à partir du poste de conduite (11), et le module (25) associé à la deuxième zone fonctionnelle étant disposé à l'arrière droit.

6. Chariot de manutention selon l'une des revendications précédentes, **caractérisé en ce qu'**au moins l'une des zones fonctionnelles (23, 25) du tableau de commande (19), en particulier la première zone fonctionnelle (23), contient un moyen d'actionnement de direction (29), en particulier un volant, pour au moins une roue de roulement dirigeable (3), et **en ce que** l'autre zone fonctionnelle (25) du tableau de commande (19) contient des moyens (31a) pour la commutation entre la marche avant et la marche arrière du chariot de manutention (1).

7. Chariot de manutention selon la revendication 6, **caractérisé en ce qu'**au moins l'une des zones fonctionnelles (23, 25) du tableau de commande (19), en particulier la deuxième zone fonctionnelle (25), contient des moyens (31) pour la commande de la vitesse de marche.

8. Chariot de manutention selon la revendication 6 ou 7, **caractérisé en ce qu'**au moins l'une des zones fonctionnelles (23, 25) du tableau de commande (19), en particulier la deuxième zone fonctionnelle (25), contient des moyens (33a, 33b) pour la commande du levage du moyen de réception de charge (13).

9. Chariot de manutention selon l'une des revendications 6 à 8, **caractérisé en ce que** le poste de conduite (11) est déplaçable verticalement sur la structure de levage (9), avec le moyen de réception de charge (13), **en ce que** le moyen de réception de charge (13) est déplaçable en outre verticalement par rapport au poste de conduite (11), de manière commandée, et **en ce qu'**au moins l'une des zones fonctionnelles (23, 25), en particulier la deuxième zone fonctionnelle (25), contient des moyens (33) pour la commande du levage commun du poste de conduite (11) et du moyen de réception de charge (13), ainsi que des moyens (33) pour la commande du déplacement du moyen de réception de charge (13) par rapport au poste de conduite (11).

10. Chariot de manutention, en particulier préparateur de commandes, en tant que véhicule, comportant
un dispositif de roulement commandable,
un poste de conduite (111, 211) déplaçable verticalement sur une structure de levage (109 ; 209) de manière commandée,
un moyen de réception de charge (113 ; 213) déplaçable verticalement sur la structure de levage (109 ; 209), avec le poste de conduite (111 ; 211) sur le côté situé à l'avant du poste de conduite (111 ; 211), dans la direction longitudinale du véhicule, qui est en outre déplaçable verticalement par rapport au poste de conduite (111 ; 211), de manière commandée, et
un premier tableau de commande (119 ; 219); à actionner à partir du poste de conduite (111 ; 211), pour la commande du dispositif de roulement et de fonctions de levage du moyen de réception de charge (113 ; 213), y compris de la position en hauteur du poste de conduite (111 ; 211),
dans lequel le tableau de commande (119 ; 219) est disposé dans une zone arrière du poste de conduite (111 ; 211), dans la direction longitudinale du véhicule, et comporte au moins deux zones fonctionnelles (123, 125 ; 223, 225) dont une première zone (123 ; 223) est prévue pour la commande principale par la main gauche, et une deuxième zone (125 ; 225) est prévue pour la commande principale par la main droite d'un opérateur dans le poste de conduite (111 ; 211),
**caractérisé**
**en ce qu'**un deuxième tableau de commande (119', 219') est prévu dans une zone avant du poste de conduite (111; 211), dans la direction longitudinale du véhicule, le deuxième tableau de commande (119'; 219') contenant des éléments de commande pour la commande du déplacement vertical du moyen de réception de charge (113; 213) par rapport au poste de conduite (111 ; 211).

11. Chariot de manutention selon la revendication 10, **caractérisé en ce que** les deux tableaux de commande (119, 119'; 219, 219') sont disposés l'un par rapport à l'autre et espacés l'un de l'autre de manière que l'une des deux zones fonctionnelles du premier tableau de commande (119 ; 219) et une zone fonctionnelle (125'; 225') du deuxième tableau de commande (119'; 219') peuvent être actionnées simultanément par un opérateur de taille moyenne, se tenant dans le poste de conduite (111 ; 211), orienté transversalement à la direction longitudinale du véhicule.

12. Chariot de manutention selon la revendication 10 ou 11, **caractérisé en ce que** le deuxième tableau de bord (119) comporte des fonctions de commande correspondant à l'une des zones fonctionnelles (125) du premier tableau de commande (19).
